# EUROPÄISCHE PATENTSCHRIFT

(11) **EP 0 163 021 B1**
(45) Veröffentlichungstag und Bekanntmachung des Hinweises auf die Patenterteilung: **24.05.1989**
(21) Anmeldenummer: 85102872.0
(22) Anmeldetag: 13.03.1985
(51) Int. Cl.: B41F 21/04

(54) **Greifervorrichtung für eine Druckmaschine**
Gripper arrangement for a printing machine
Dispositif de pinces pour machine d'impression

(30) Priorität: 30.05.1984 DE 3420177
(43) Veröffentlichungstag der Anmeldung: 04.12.1985
(73) Patentinhaber: M.A.N.-ROLAND Druckmaschinen Aktiengesellschaft, 63012 Offenbach (DE)
(72) Erfinder: Simeth, Claus, D-6050 Offenbach/Main (DE)
(74) Vertreter: Marek, Joachim, Dipl.-Ing.

(56) Entgegenhaltungen:
- DE-A- 2 540 218
- GB-A- 577 222

## Beschreibung

Die Erfindung bezieht sich auf eine Greifervorrichtung zum Transport von Bogen an ihrer Vorderkante durch die Druckzone einer Druckmaschine mit mehreren, in einem Abstand voneinander angeordneten Greifern und Zwischenräumen zwischen den Greifern für das Heranführen von Gegengreifern bei der Bogenübergabe.

Greifervorrichtungen dieser Gattung sind durch die DE-A-25 40 218 bekannt. Sie haben die Aufgabe, den von einem Bogenanleger herangeführten Bogen durch die Druckmaschine zu transportieren, wobei mehrere Greifervorrichtungen zusammenwirken, die den Bogen einander übergeben. Ein richtiger und genauer Transport der Bogen durch die Greifervorrichtungen ist dabei Voraussetzung für die Erzielung einer guten Druckqualität.

Von besonderer Bedeutung ist die Greifervorrichtung des Druckzylinders. Ihre Greifer ziehen beim Drucken den Bogen an dem Farbübertragungszylinder vorbei und nehmen dabei die Zugkräfte auf, die durch den Farbzug und die Druckbeistellkräfte auf den Bogen einwirken. Durch den Abstand, den die einzelnen Greifer voneinander haben, führen diese Kräfte zu hohen Spannungen im Bogen an den Greifereinspannstellen, während in den Zwischenräumen deutliche Spannungsanfälle festzustellen sind. Diese Spannungsunterschiede werden durch bei den bekannten Greifervorrichtungen unterschiedliche Greiferabstände noch erheblich verstärkt, so daß insbesondere bei dünneren Bedruckstoffen Verformungen im Bogen auftreten, die zu Dupliererscheinungen führen und die Druckqualität erheblich beeinträchtigen.

Der Erfindung liegt die Aufgabe zugrunde, eine Greifervorrichtung der eingangs genannten Art zu schaffen, die eine hohe Druckqualität gewährleistet und Dupliererscheinungen vermeidet.

Erfindungsgemäß wird diese Aufgabe dadurch gelöst, daß die Greiferbelegung der Bogenvorderkante wenigstens 40% beträgt und der Abstand der einzelnen Greifer nur geringfügig unterschiedlich ist, so daß beim Durchlaufen der Druckzone der Unterschied in der Dehnung des Bogens an den Greifereinspannstellen 0,3% nicht übersteigt. Die einspannungsbedingten Dehnungsunterschiede im Bogen werden auf diese Weise so klein gehalten, daß nach den mit der Erfindung gewonnenen Erkenntnissen Duplieren nicht mehr auftritt. Grundlage für die Ermittelung der Greiferabstände ist dabei jeweils der dünnste bzw. weichste Bedruckstoff, der mit der Druckmaschine bedruckt werden soll. Die Erfindung hat weiterhin den Vorteil, daß durch die gleichmäßigere Verteilung der Belastung Spannungsspitzen vermieden werden und die Empfindlichkeit gegenüber Schwankungen der Festigkeit des Bedruckstoffs, die von Bogen zu Bogen auftreten können, abnimmt. Durch die hohe Greiferbelegung, die durch die erfindungsgemäße Verringerung der Unterschiede zwischen den Greiferabständen ermöglicht wird, vermindert sich die Bogenbeanspruchung beim Drucken, was ebenfalls zu einer Verbesserung der Druckqualität beiträgt.

Duplieren wird bei den bekannten Greifervorrichtungen häufig auch dadurch begünstigt, daß die Ecken des Bogens über die äußeren Greifer hinausragen und daher stark zum Durchhängen neigen. Um diesen Einfluß zu beseitigen, wird erfindungsgemäß vorgeschlagen, die äußeren Greifer soweit in Richtung der Druckzylinderachse verschiebbar auszubilden, daß jeweils die Ecke der Bogen gehalten werden kann. Um die Greiferabstände in den erforderlichen Grenzen zu halten, kann es dabei zweckmäßig sein, wenn mehrere äußere Greifer verschiebbar sind.

Die Erfindung wird anhand eines in der Zeichnung dargestellten Ausführungsbeispiels nachfolgend näher erläutert.

Die Zeichnung zeigt einen Ausschnitt eines Bogens 1, an dessen Vorderkante 2 die Greifer 3, 3' eines Druckzylinders angreifen. Die Greifer 3, 3' sind im gleichen Abstand voneinander angeordnet und belegen 43% der Vorderkante des Bogens. Dieser Wert hat sich als besonders günstig erwiesen, da dann die Spannungen im Bogen klein bleiben und zur konstruktiven Gestaltung von Greifern und Gegengreifern genügend Freiraum verbleibt.

Bei gleichmäßigem Farbauszug und gleichmäßiger Druckbeistellung ergeben sich bei der beschriebenen Anordnung an den Greifern 3 im wesentlichen gleiche Zugkräfte P. Entsprechend ist auch der Durchhang f des Bogens in den Greiferzwischenräumen im wesentlichen gleich, so daß keine den Druckvorgang störende Verformung des Bogens eintritt. Der Greifer 3' befindet sich an der Ecke 4 des Bogens 1 und vermeidet dadurch einen Durchhang des Bogenrandes.

Die erfindungsgemäße Greifervorrichtung ist hauptsächlich für die Verwendung in einem Gegendruckzylinder für eine Bogenoffsetrotationsmaschine vorgesehen. Sie kann aber vorteilhaft auch in anderen Bogenförderungssystemen, wie Zwischensystemen, Abnahmetrommeln und Zusatzsystemen Verwendung finden.

## Patentansprüche

1. Greifervorrichtung zum Transport von Bogen an ihrer Vorderkante durch die Druckzone einer Druckmaschine mit mehreren, in einem Abstand voneinander angeordneten Greifern und Zwischenräumen zwischen den Greifern für das Heranführen von Gegengreifern bei der Bogenübergabe, dadurch gekennzeichnet, daß die Greiferbelegung der Bogenvorderkante wenigstens 40% beträgt und der Abstand der einzelnen Greifer (3, 3') nur geringfügig unterschiedlich ist, so daß beim Durchlaufen der Druckzone der Unterschied in der Dehnung des Bogens (1) an den Greifereinspannstellen 0,3% nicht übersteigt.

2. Greifervorrichtung nach Anspruch 1, dadurch gekennzeichnet, daß die äußeren Greifer (3') so weit in Richtung der Druckzylinderachse verschiebbar sind, daß auch bei unterschiedlichen Bogenbreiten jeweils die Ecke (4) der Bogen (1) gehalten wird.

## Claims

1. Gripper arrangement for the transport of sheets by their front edge through the printing zone of a printing press with several grippers arranged at a distance from one another and with interspaces between the grippers for access by counter grippers on sheet transfer, characterised in that the gripper coverage of the sheet front edge amounts to at least 40% and the distance of the individual grippers (3, 3') is only slightly different so that on running through the print zone, the difference in the extension of the sheet (1) at the gripper holding points does not exceed 0.3%.

2. Gripper arrangement according to claim 1, characterised in that the outer grippers (3') are displaceable in the direction of the impression cylinder axis to such an extent that, even with differing sheet widths in each case, the corners (4) of sheet (1) are held.

## Revendications

1. Dispositif de pinces pour le transport de feuilles sur leur bord avant à travers la zone d'impression d'une machine imprimante, comportant plusieurs pinces disposées de façon espacée l'une de l'autre et des espaces intermédiaires entre les pinces pour l'approche de contre-pinces lors du transfert de feuille, caractérisé en ce que le recouvrement par les pinces du bord avant de feuille s'élève à au moins 40%, et la distance des pinces individuelles (3, 3') ne varie que de façon insignifiante, de sorte que, lors de la traversée de la zone d'impression, la différence d'allongement de la feuille (1) aux positions de serrage des pinces n'excède pas 0,3%.

2. Dispositif de pinces selon la revendication 1, caractérisé en ce que les pinces externes (3') sont déplaçables en direction de l'axe du cylindre d'impression, suffisamment pour que, également pour des largeurs de feuille différentes, le coin (4) de la feuille (1) soit à chaque fois maintenu.
